# EUROPÄISCHE PATENTSCHRIFT

(11) **EP 0 034 183 B1**
(45) Veröffentlichungstag und Bekanntmachung des Hinweises auf die Patenterteilung: **11.05.1983**
(21) Anmeldenummer: 80901849.2
(22) Anmeldetag: 28.08.1980
(51) Int. Cl.: B65B 13/18

(54) **UMSCHNÜRUNGSMASCHINE**
TYING UP MACHINE
MACHINE A FICELER

(30) Priorität: 30.08.1979 DE 2935028
(43) Veröffentlichungstag der Anmeldung: 26.08.1981
(73) Patentinhaber: Maschinenfabrik Gerd Mosca GmbH, D-69428 Waldbrunn-Str. (DE)
(72) Erfinder: MOSCA, Gerd, D-6935 Waldbrunn-Schollbrunn (DE)
(74) Vertreter: Freischem, Werner, Dipl.-Ing.
(86) Internationale Anmeldenummer: EP8000084
(87) Internationale Veröffentlichungsnummer: WO8100548

## Beschreibung

Die Erfindung bezieht sich auf eine Umschnürungsmaschine, die zwischen einem die zu umschnürenden Packstücke zuführenden Förderband und einem die umschnürten Packstücke abführenden Förderband anzuordnen ist, mit einem Gestell und einem Umschnürungsaggregat, das eine das Umschnürungsmittel um ein Packstück herumführende Führungsvorrichtung und eine unterhalb der Förderbahn in der Umschnürungsebene angeordnete, die Schlaufenenden des Umschnürungsmittels miteinander verbindende Schließvorrichtung aufweist (z. B. GB-A-1 120 778).

Umschnürungsmaschinen dieser Art sind bekannt und sie dienen dazu, insbesondere Zeitungsstapel oder Illustriertenstapel zu umschnüren. Es können aber auch andere Packstücke mittels Kunststoffband, Kordel oder Draht umschnürt werden. Wird für die Umschnürung Kunststoffband benutzt, dann ist die Schließvorrichtung des Umschnürungsaggregates eine Schweißvorrichtung, mit deren Hilfe die Enden der um das Packstück herumgeführten Schlinge miteinander verschweißt werden. Wird für die Umschnürung Kordel benutzt, dann ist die Schließvorrichtung ein Knoteraggregat, welches die Enden der um das Packstück herumgeführten Schlinge miteinander verknotet. Wird für die Umschnürung Draht benutzt, dann kann die Schließvorrichtung eine Verdrillvorrichtung sein, welche die Enden der um das Packstück herumgeführten Drahtschlaufe miteinander verdrillt bzw. verrödelt. Wird für die Umschnürung ein Stahlband benutzt, dann ist die Schließvorrichtung eine Prägevorrichtung, welche die Enden der um das Packstück herumgeführten Stahlbandschlaufe durch plastische Verformung und gegebenenfalls mit Hilfe einer Verschlußklammer aus Blech miteinander verbindet.

Bei den bisherigen Umschnürungsmaschinen mußten die Packstücke, die von einem Förderband zugeführt wurden, angehalten werden, in Umschnürungsposition gebracht werden und nach der Umschnürung wieder auf ein abführendes Förderband geschoben werden. Durch das Abbremsen der Packstücke, das Umschnüren der Packstücke und das Wiederbeschleunigen der Packstücke treten bei der Förderung der Packstücke erhebliche Verzögerungen ein. Die Förderbänder können nur so viele Packstücke pro Zeiteinheit fördern, wie die Umschnürungsmaschine in der Lage ist, pro Zeiteinheit Umschnürungen vorzunehmen. Dadurch müssen die Abstände der Packstücke auf dem zuführenden Förderband relativ groß sein.

Aufgabe der Erfindung ist es, eine Umschnürungsmaschine zu schaffen, bei der es nicht notwendig ist, die Packstücke zur Vornahme der Umschnürung anzuhalten.

Diese Aufgabe wird erfindungsgemäß dadurch gelöst, daß das Umschnürungsaggregat in Förderrichtung der Packstücke vor- und zurückschiebbar im Gestell gelagert und von einem, am Gestell befestigten, in beiden Richtungen wirksamen Antrieb antreibbar ist und daß zu beiden Seiten der Umschnürungsebene am Umschnürungsaggregat in Höhe der Förderbahn Fördermittel angeordnet sind, welche die zu umschnürenden Packstücke vom zuführenden Förderband übernehmen und nach Verschieben des Umschnürungsaggregates in Förderrichtung das umschnürte Packstück an das abführende Förderband abgeben.

Bei dieser Umschnürungsmaschine können die Packstücke in dichterer Folge der Umschnürungsmaschine zugeführt werden. Sobald ein Packstück in Umschnürungsposition steht, wird das Umschnürungsaggregat etwa mit der Fördergeschwindigkeit des zuführenden Förderbandes in Förderrichtung bewegt und dabei gleichzeitig die Umschnürung vorgenommen. Am Ende des Verschiebeweges des Urrischnürungsaggregates wird das umschnürte Packstück an das abführende Förderband abgegeben und das Umschnürungsaggregat wird zum zuführenden Förderband zurückgeschoben, damit das nächste Packstück aufgenommen und umschnürt werden kann.

Das Umschnürungsaggregat mit der Führungsvorrichtung, der Schließvorrichtung und den Fördermitteln sind an einen schlittenartigen Rahmen angebracht, der auf einer im Gestell angebrachten Geradführung verschiebbar gelagert ist. Die Fördermittel am verschiebbaren Umschnürungsaggregat können Rollen sein, die mit einer Rücklaufsperre versehen sind. Diese Rollen können freidrehend sein, so daß die Packstücke vom zuführenden Trägerband auf die freidrehenden Rollen des Umschnürungsaggregates aufgeschoben werden. Durch einen Anschlag kann die Umschnürungsposition der Packstücke auf dem Umschnürungsaggregat festgelegt werden. Da die Rollen mit einer Rücklaufsperre versehen sind, wird das Packstück von dem sich in Förderrichtung bewegenden Umschnürungsaggregat mitgenommen und dabei umschnürt. Wenn das Umschnürungsaggregat am Ende des Verschiebungsweges plötzlich abgebremst wird, kann das umschnürte und auf den in Förderrichtung freidrehenden Rollen liegende Packstück aufgrund seiner Massenträgheit in Förderrichtung weiterwandern, bis es von dem abführenden Förderband übernommen wird.

Es ist aber auch möglich, die Fördermittel des Umschnürungsaggregates anzutreiben. Sofern diese Fördermittel Rollen sind, muß der Antrieb dieser Rollen so gesteuert werden, daß der Antrieb unterbrochen wird, sobald das Packstück in Umschnürungsstellung steht. Sobald das Umschnürungsaggregat sich in Nähe des abführenden Förderbandes befindet, können die Rollen wieder angetrieben werden, so daß das umschnürte Packstück an das abführende Förderband abgegeben werden kann.

Bei einer besonders vorteilhaften Ausführungsform der Erfindung werden die Fördermittel des Umschnürungsaggregates von mindestens einem endlosen Förderband gebildet, das in der Flucht des zuführenden Förderbandes über eine am Gestell gelagerte Einlaufrolle und eine am Umschnürungsaggregat vor der Umschnürungsebene angeordnete erste Umlenkrolle, dann nach unten um die Schließvorrichtung des Umschnürungsaggregates herum über mindestens eine am Umschnürungsaggregat gelagerte Umlenkrolle, dann nach oben über eine in der Flucht der Förderbahn hinter der Umschnürungsebene angeordnete und am Umschnürungsaggregat gelagerte zweite Umkehrrolle und in der Flucht der Förderbahn über eine am Gestell gelagerte Ablaufrolle geführt und das Leertrum des Förderbandes über mindestens eine am Gestell unterhalb des Umschnürungsaggregates gelagerte Rückführrolle zur Einlaufrolle zurückgeführt ist.

Weitere Merkmale der Erfindung ergeben sich aus den Patentansprüchen.

In der folgenden Beschreibung wird die Umschnürungsmaschine nach der Erfindung unter Bezugnahme auf in den Zeichnungen dargestellte Ausführungsbeispiele näher erläutert. Die Zeichnungen zeigen in
Figur 1 eine Seitenansicht der Umschnürungsmaschine in einer Stellung vor Umschnürung eines Packstücks
Figur 2 eine Seitenansicht der Umschnürungsmaschine in einer Stellung nach Umschnürung des Packstücks
Figur 3 eine Querschnittansicht
Figur 4 eine Längsschnittansicht und
Figur 5 eine Draufsicht der Umschnürungsmaschine
Figuren 6 und 7 Seitenansichten von abgewandelten Umschnürungsmaschinen nach der Erfindung

Wie die Figuren 1 und 2 zeigen, werden von einem zuführenden Förderband 1 Packstücke 2, z. B. Zeitungsstapel oder dergleichen einer Umschnürungsmaschine 3 zugeführt und die umschnürten Packstücke 2' von einem abführenden Förderband 4 weitertransportiert. Die Umschnürungsmaschine 3 setzt sich zusammen aus einem Gestell 5 und einem darin in Förderrichtung der Packstücke 2 vor- und zurückschiebbar gelagerten Umschnürungsaggregat 6 mit einer das Umschnürungsmittel 7 um das Packstück 2 herumführenden Führungsvorrichtung 8 und einer aus Fig. 3 ersichtlichen, die beiden Enden der das Packstück 2 umschlingenden Schlaufe des Umschnürungsmittels miteinander verbindenden Schließvorrichtung 9.

Wird als Umschnürungsmittel ein verschweißbares Kunststoffband benutzt, dann ist die Schließvorrichtung ein Schweißaggregat. Wird als Umschnürungsmittel Kordel oder dergleichen benutzt, dann ist die Schließvorrichtung ein Knoteraggregat. Wird als Umschnürungsmittel Draht benutzt, dann ist die Schließvorrichtung eine Verdrillvorrichtung, welche die Enden der Drahtschlaufe miteinander verdrillt. Die Führungsvorrichtung 8 und die Schließvorrichtung 9 befinden sich in der Umschnürungsebene. Zu beiden Seiten der Umschnürungsebene in Höhe der Förderbahn sind am verschiebbaren Umschnürungsaggregat 6 Fördermittel 10 angeordnet, welche die zu umschnürenden Packstücke 2 vom zuführenden Förderband 1 übernehmen und nach Verschieben des Umschnürungsaggregates 6 in Förderrichtung das umschnürte Packstück 2 an das abführende Förderband 3 abgibt.

Bei dem dargestellten Ausführungbeispiel ist das Fördermittel 10 ein Förderband 30, das über eine Einlaufrolle 11 eine erste Umkehrrolle 12, eine erste obere Umlenkrolle 13, eine erste untere Umlenkrolle 14, eine zweite untere Umlenkrolle 15, eine zweite obere Umlenkrolle 16, eine zweite Umkehrrolle 17, eine Ablaufrolle 18, eine erste Rückführrolle 19 und eine zweite Rückführrolle 20 so geführt ist, daß das in Umschnürungsstellung befindliche Packstück 2' zu beiden Seiten der Umschnürungsebene vom Förderband 30 getragen wird, aber zwischen den beiden Umkehrrollen 12 und 17 ein Spalt 21 freibleibt, durch den das Umschnürungsmittel 7 bewegt und in Kontakt mit der Schließvorrichtung 9 gebracht wird. Eine der Rollen 11 bis 20 ist als Antriebsrolle ausgebildet. Ferner können noch Spann- und Führungsrollen 22 und 23 vorgesehen sein. Beim dargestellten Ausführungsbeispiel ist die Abgaberolle 18 als Antriebsrolle ausgebildet. Die Rolle 18 wird über eine Kette 24 von einem am Gestell 5 befestigten Elektromotor 25 mit einer Geschwindigkeit angetrieben, welche der Fördergeschwindigkeit der beiden Förderbänder 1 und 4 entspricht.

Wie insbesondere die Figuren 1, 2 und 4 zeigen, sind die Rollen 12 bis 17 an einem Rahmen 26 gelagert, der das Umschnürungsaggregat 6 mit der Führungsvorrichtung 8 und der Schließvorrichtung 9 trägt und der auf einer im Gestell 5 angebrachten Geradführung verschiebbar gelagert ist, die sich aus zwei im Rahmen 26 befestigten Führungsstangen 27 zusammensetzt. Eine parallel zu den Führungsstangen 27 im Gestell 5 angeordnete pneumatische oder hydraulische Kolben-Zylindereinheit 28, deren Kolbenstange 29 am Rahmen 26 angreift, bewirkt das Vor- und Zurückschieben des Umschnürungsaggregates 6. Anstelle einer Kolben-Zylindereinheit 28 kann auch ein motorisch antreibbarer Spindelantrieb benutzt werden. Der Antrieb 28 bewegt das Umschnürungsaggregat in Förderrichtung mit einer Geschwindigkeit, die der Fördergeschwindigkeit der Förderbänder 1 und 4 entspricht. Dabei wird auch das Förderband 30 des Umschnürungsaggregates 6 mit der Geschwindigkeit angetrieben, die der Fördergeschwindigkeit der Förderbänder 1 und 4 entspricht. Dadurch wird bewirkt, daß die Packstücke 2 ohne Verzögerung oder Beschleunigung vom zuführenden Förderband 1 übernommen, weitertransportiert und dabei umschnürt und das umschnürte Packstück 2 an das abführend Förderband 4 abgegeben werden. Weil bei der Bewegung des Umschnürungsaggregates 6 bzw. des Rahmens 26 in Förderrichtung das Umschnürungsaggregat 6 und das Förderband 30 im wesentlichen die gleiche Geschwindigkeit haben, steht das Förderband 30 relativ zum Umschnürungsaggregat 6 still, so daß trotz weiterlaufendem Förderband 30 die Umschnürung durchgeführt werden kann.

Wie insbesondere die Figur 3 zeigt, wird als Umschnürungsmittel 7 ein Kunststoffband benutzt, dessen Schlaufenenden von der Schließvorrichtung 9 miteinander verschweißt oder heißversiegelt werden. Die Schließvorrichtung 9 ist auch mit einer Abtrennvorrichtung versehen, welche die um das Packstück 2 gelegte Bandschlaufe vom Bandvorrat abtrennt. Die Führungsvorrichtung 8 weist beim dargestellten Ausführungsbeispiel einen Führungsrahmen auf, der einen rechteckförmigen Durchlaß 31 für die Packstücke 2 umrahmt. Unterhalb der Auflageebene des Packstücks 2 befindet sich im Umschnürungsaggregat eine Abzugs- und Einschießvorrichtung 32 für das Umschnürungsmittel 7. An der dem Packstück zugewandten Innenfläche weist der Führungsrahmen eine Führungsbahn auf. In diese Führungsbahn wird das Umschnürungsband 7 mittels der Abzieh- und Einschießvorrichtung eingeschossen, so daß der Anfang des Umschnürungsmittels 7 um das Packstück 2 herumgeführt wird und das Umschnürungsmittel 7 eine das Packstück 2 umschlingende Schlaufe bildet, die unter Festhalten des Bandanfangs zugezogen wird und dann unter Spannung geschlossen wird. Mit Hilfe der Schließ- und Abtrennvorrichtung 9 wird der Bandanfang mit dem Ende der Schlaufe verbunden, insbesondere verschweißt und die so geschlossene Schlaufe vom Bandvorrat abgetrennt.

In den geradlinig verlaufenden Teilen der Führungsbahn wird die Führungsbahn von einem Mitnahmeband 33 gebildet, dessen Fördergeschwindigkeit gleich oder größer ist als die Geschwindigkeit, mit der das Umschnürungsmittel 7 eingeschossen wird. Das Mitnahmeband 33 ist ein endloser Flachriemen, der über Führungsrollen 34 und eine Antriebsscheibe 35 geführt ist. Anstelle einer rahmenartigen Führungsvorrichtung für das Umschnürungsmittel kann in bekannter Weise auch ein drehbarer Ring (US-A 23 39 395) verwendet werden.

Wie die Fig. 5 zeigt, können anstelle nur eines endlosen Förderbandes 30 auch drei Förderbänder 30, 30' vorgesehen sein, wobei das mittlere Förderband 30 beidseitig der Umschnürungsebene nicht so weit an die Umschnürungsebene heranreicht, wie die beiden seitlichen Förderbänder 30'. Die Umschnürungsebene verläuft in der Ebene des Mitnehmerbandes 33.

Bei dem mittleren Förderband 30 haben die Umkehrrollen 12 und 17 einen größeren Abstand von der Umschnürungsebene als die Umkehrrolle 12' und 17' der seitlichen Führungsbänder 30', weil zwischen ihnen die Schließ- und Abtrennvorrichtung 9 untergebracht ist. Die Umkehrrollen 12' und 17' der seitlichen Förderbänder 30' sind so nahe zusammen angeordnet, daß zwischen ihnen nur ein Spalt freibleibt, durch den das Umschnürungsmittel 7 bewegt werden kann. Die seitlichen Führungsbänder 30' haben den Vorteil, daß das Packstück 2 auch in Umsohnürungsposition gut unterstützt ist. Das mittlere Führungsband 30 hat den Vorteil, daß weiches und durchhängendes Material, z. B. Zeitungen, auch in der Mitte gut unterstützt ist.

Bei dem in den Figuren 3, 4 und 5 dargestellten Ausführungsbeispiel können Zeitungsstapel mit einer Fördergeschwindigkeit von 0,3 m/sec und in Abständen von etwa 0,3 m gefördert und dabei umschnürt werden. Der Fahrweg bzw. Verschiebeweg des Umschnürungsaggretates 6 beträgt etwa 0,3 m. Während die Verschiebegeschwindigkeit des Umschnürungsaggregates 6 in Förderrichtung etwa 0,3 m/sec beträgt, beträgt die Rücklaufgeschwindigkeit etwa 0,5 m/sec. Die Fördergeschwindigkeiten lassen sich noch erheblich steigern und entsprechend lassen sich auch noch die Abstände der zu umschnürenden Packstücke 2 verkürzen. Die zu umschnürenden Packstücke 2 können schon vom Förderband 30, 30' der Umschnürungsmaschine aufgenommen werden, während das vorhergehende Packstück 2 noch in Umschnürungsposition steht oder aber an das abführende Förderband 4 abgegeben wird. Der Umschnürungsvorgang wird von einem Tastschalter oder von einer Photozelle ausgelöst.

Fig. 6 zeigt ein Ausführungsbeispiel, bei dem alle Fördermittel des Umschnürungsaggregates Rollen 40 sind, die in Förderrichtung frei laufen und die mit Rücklaufsperren versehen sind. Das zuführende Förderband 1 schiebt die zu umschnürenden Packstücke 2 in die Umschnürungsposition. Es wird dann von einem Tastschalter oder von einer Selenzelle oder dergleichen der Umschnürungsvorgang und die Verschiebung des Umschnürungsaggregates 6 in Förderrichtung ausgelöst. Durch Abbremsen des Umschnürungsaggregates rollt infolge der Massenträgheitskräfte das umschnürte Packstück 2 auf das abführende Förderband. Zwischen den vor der Umschnürungsebene angeordneten Rollen 40 und den hinter der Umschnürungsebene angeordneten Rollen 40 befindet sich ein Spalt bzw. eine Lücke 21 zum Durchlaß des Umschnürungsmittels.

Fig. 7 zeigt eine Führung des Förderbandes 30, bei der weniger Umlenkrollen verwendet werden als bei der Ausführungsform nach den Fig. 1, 2 und 4.

## Patentansprüche

1. Umschnürungsmaschine, die zwischen einem die zu umschnürenden Packstücke zuführenden Förderband (1) und einem die umschnürten Packstücke abführenden Förderband (4) anzuordnen ist, mit einem Gestell (5) und einem Umschnürungsaggregat (6), das eine das Umschnürungsmittel um ein Packstück herumführende Führungsvorrichtung (8) und eine unterhalb der Förderbahn in der Umschnürungsebene angeordnete, die Schlaufenenden des Umschnürungsmittels miteinander verbindende Schließvorrichtung (9) aufweist, dadurch gekennzeichnet, daß das Umschnürungsaggregat (6) in Förderrichtung der Packstücke (2) vor- und zurückschiebbar im Gestell (5) gelagert und von einem am Gestell (5) befestigten, in beiden Richtungen wirksamen Antrieb (28) antreibbar ist und daß zu beiden Seiten der Umschnürungsebene am Umschnürungsaggregat (6) in Höhe der Förderbahn Fördermittel (10) angeordnet sind, welche die zu umschnürenden Packstücke (2) vom zuführenden Förderband (1) übernehmen und nach Verschieben des Umschnürungsaggregates (6) in Förderrichtung das umschnürte Packstück (2) an das abführende Förderband (3) abgeben.

2. Umschnürungsmaschine nach Anspruch 1, dadurch gekennzeichnet, daß das Umschnürungsaggregat (6) mit der Führungsvorrichtung (8), der Schließvorrichtung (9) und den Fördermitteln (10) an einem Rahmen (26) angebracht ist, der auf einer im Gestell (5) angebrachten Geradführung (27) verschiebbar gelagert ist.

3. Umschnürungsmaschine nach Anspruch 2, dadurch gekennzeichnet, daß sich die Geradführung aus zwei im Gestell (5) befestigten, im Querschnitt runde Führungsstangen (27) zusammensetzt.

4. Umschnürungsmaschine nach einem der Ansprüche 1 bis 3, dadurch gekennzeichnet, daß die Fördermittel (10) in Förderrichtung der Packstücke (2) drehbare Rollen (40) sind, die mit einer Rücklaufsperre versehen sind.

5. Umschnürungsmaschine nach einem der Ansprüche 1 bis 3, dadurch gekennzeichnet, daß die Fördermittel (10) mit einer Umfangsgeschwindigkeit antreibbar sind, die der Fördergeschwindigkeit des zuführenden und des abführenden Förderbandes (1 und 4) entspricht.

6. Umschnürungsmaschine nach Anspruch 5, dadurch gekennzeichnet, daß die Fördermittel (10) von mindestens einem endlosen Förderband (30) gebildet sind, das in der Flucht des zuführenden Förderbandes (1) über eine am Gestell (5) gelagerte Einlaufrolle (11) und eine am Umschnürungsaggregat (6) vor der Umschnürungsebene angeordnet erste Umkehrrolle (12), dann nach unten um die Schließvorrichtung (9) des Umschnürungsaggregates (6) herum über mindestens eine am Umschnürungsaggregat (6) gelagerte Umlenkrolle (13, 14, 15, 16), dann nach oben über eine in der Flucht der Förderbahn hinter der Umschnürungsebene angeordnete und am Umschnürungsaggregat (6) gelagerte zweite Umkehrrolle (17) und in der Flucht der Förderbahn über eine am Gestell (5) gelagerte Ablaufrolle (18) geführt und das Leertrum des Förderbandes (30) über mindestens eine am Gestell (5) unterhalb des Umschnürungsaggregates (6) gelagerten Rückführrolle (19, 20) zur Einlaufrolle (11) zurückgeführt ist.

7. Umschnürungsmaschine nach Anspruch 6, dadurch gekennzeichnet, daß am Rahmen (26) des Umschnürungsaggregates (6) die erste Umkehrrolle (12) im Bereich der oberen, dem zuführenden Förderband (1) zugewandten Kante des Rahmens (26) eine erste obere Umlenkrolle (13), im Bereich der unteren, dem zuführenden Förderband (1) zugewandten Katen des Rahmens (26) eine erste, untere Umlenkrolle (14), im Bereich der unteren, dem abführenden Förderband (4) zugewandten Kante des Rahmens (26) eine zweite, untere Umlenkrolle (15), im Bereich der oberen, dem abführenden Förderband (4) zugewandten Kante des Rahmens (26) eine zweite, obere Umlenkrolle (16) und hinter der Umschnürungsebene die zweite Umkehrrolle (17) gelagert sind.

8. Umschnürungsmaschine nach einem der Ansprüche 1 bis 7, dadurch gekennzeichnet, daß zwischen dem Gestell (5) und dem verschiebbar geführten Umschnürungsaggregat (6) mindestens eine druckmittel-beaufschlagbare Zylinder-Kolbeneinheit (28, 29) angeordnet ist.

9. Umschnürungsmaschine nach einem der Ansprüche 1 bis 7, dadurch gekennzeichnet, daß zwischen dem Gestell (5) und dem verschiebbar geführten Umschnürungsaggregat (6) mindestens ein elektromotirisch antreibbarer Spindelantrieb angeordnet ist.

10. Umschnürungsmaschine nach einem der Ansprüche 1 bis 9, dadurch gekennzeichnet, daß das verschiebbare Umschnürungsaggregat (6) mit einem mittleren Förderband (30) und zwei seitlichen Förderbändern (30') versehen ist, wobei die Umkehrrollen (12', 17') der seitlichen Förderbänder (30') näher an der Umschnürungsebene angeordnet sind als die Umkehrrollen (12, 17) des mittleren Förderbandes (30). ,

## Claims

1. A parcel tying-up machine, which is to be placed between an input conveyor belt (1) for the parcels to be tied up an output conveyor belt (4) for the tied-up parcels, with a frame (5) and with a tying-up unit (6), which has a guide apparatus (8) for placing the tie round a parcel, and a tie-joiner (9), which is placed under the conveyor path in the tying-up plane and is designed for joining together the loop ends of the tie, characterized in that the tying-up unit (6) is supported so that it may be moved backwards and forwards in the frame (5) in the direction of transport of the parcels (2) and may be powered by a driving system (28), which is fixed to the frame (5) and takes effect in two directions of motion and in that on the two sides of the tying-up plane on the tying-up unit (6) at the level of the conveyor belt, conveying systems (10) are present for taking over the parcels (2) to be tied up from the input conveyor belt (1) and for handing over the parcel (2) after being tied up onto the output conveyor belt (3) after motion of the tying-up unit (6) in the direction of transport.

2. A tying-up machine as claimed in claim 1, characterized in that the tying-up unit (6) with the guide apparatus (8), the tie-joiner (9) and the conveyor systems (10) is placed on a frame (26), supported on a straight line guide (27) (placed in the frame 5) for backward and forward motion.

3. A tying-up machine as claimed in claim 2, characterized in that the straight line guide is made up of two guide rods (27) fixed in the frame (5) and which are round in cross-section.

4. A tying-up machine as claimed in anyone of claims 1 to 3, characterized in that the conveying systems (10) are rollers (40) able to be turned in the direction of transport of the parcels (2) and having free wheels for stopping them being turned backwards.

5. A tying-up machine as claimed in anyone of claims 1 to 3, characterized in that the conveying systems (10) are able to be moved with a peripheral speed which is the same as the transport speed of the input and output conveyor belts (1 and 4).

6. A tying-up machine as claimed in claim 5, characterized in that the transport systems (10) are formed by at least one endless conveyor belt (30) which is trained in line with the input conveyor belt (1) over an inlet roller (11), bearinged on the frame (5), and over a first direction-changing roller (12), placed at the tying-up unit (6) in front of the tying-up plane, and is then trained downwards round the tie-joiner (9) of the tying-up unit (6) over at least one direction-changing roller (13, 14, 15.16) bearinged on the tying-up unit (6) and is then trained upwards over a second direction-changing roller (17) placed in line with the line of transport after the tying-up plane and bearinged on the tying-up apparatus (6) and is trained in line with the transport path over a run- off roller (18), bearinged on the frame (5) and then the idle run off of the conveyor belt (30) is trained back over at least one guide-back roller (19, 20), bearinged on the frame (5) under the tying-up unit (6), for motion back to the inlet roller (11).

7. A tying-up machine as claimed in claim 6, characterized in that on the frame (26) of the tying-up unit (6) the first direction-changing roller (12) is bearinged near the top edge, turned towards the input conveyor belt (1), of the frame (26), a first top direction-changing roller (13) is bearinged near the lower edges, turned towards the input conveyor belt (1), of the frame (26), a first lower direction-changing roller (14) is bearinged near the lower edge, turned towards the output conveyor belt (4) of the frame (26), a second lower direction-changing roller (15) is bearinged near the top edge, turned towards the conveyor belt (4) of the frame (26), and a second top direction-changing roller (16) is placed to the back of the tying-up plane as the second direction-changing roller (17). 8. A tying-up machine as claimed in anyone of claims 1 to 7, characterized in that between the frame (5) and the movingly guided tying-up unit (6), at least one fluid-powered cylinder piston unit (28, 29) is placed.

9. A tying-up machine as claimed in anyone of claims 1 to 7, characterized in that between the frame (5) and the movingly guided tying unit (6) there is at least one electric motor powered leadscrew drive.

10. A tying-up machine as claimed in anyone of claims 1 to 9, characterized in that the movingly guided tying-up unit (6) has a middle conveyor belt (30) and two side conveyor belts (30') and the direction-changing rollers (12', 17') of the side conveyor belts (30') are nearer to the tying-up plane than the direction-changing rollers (12, 17) of the middle conveyor belt (30).

## Revendications

1. Machine à ficeler, destinée à être disposée entre une bande transporteuse (1) amenant des paquets à ficeler et une bande transporteuse (4) évacuant les paquets ficelés, comprenant un bâti (5) et un ensemble de ficelage (6), qui présente un dispositif de guidage (8) d'un moyen de ficelage autour d'un paquet et un dispositif de fermeture (9), disposé sous la bande transporteuse dans le plan de ficelage, reliant ensemble les extrémités du noeud coulant de ficelage, caractérisé en ce que l'ensemble de ficelage (6) est disposé dans le bâti (5), en pouvant se déplacer en avant et en arrière dans le sens du transport des paquets (2) et est actionnable par une commande (28), solidaire du bâti (5), agissant dans les deux directions et que des deux côtés du plan de ficelage près de l'ensemble de ficelage (6), sont disposés, à la hauteur de la bande transporteuse, des moyens de transport (10), qui prennent en charge les paquets à ficeler (2) depuis la bande transporteuse d'alimentation (1) et après glissement de l'ensemble de ficelage (6) dans le sens du transport, abandonnent le paquet ficelé (2) sur la bande transporteuse d'évacuation (3).

2. Machine à ficeler selon la revendication 1, caractérisée en ce que l'ensemble de ficelage (6) est placé, avec le dispositif de guidage (8), le dispositif de fermeture (9) et les moyens de transport (10), près d'un cadre (26), coulissant sur un guide droit (27), logé dans le bâti (5).

3. Machine à ficeler selon la revendication 2, caractérisée en ce que le guide droit se compose de deux tiges de guidage (27), solidaires du bâti (5), et de section ronde.

4. Machine à ficeler selon l'une des revendications 1 à 3, caractérisée en ce que les moyens de transport (10) sont des rouleaux (40), tournant dans le sens du transport des paquets (2) et qui sont munis d'un arrêt anti-retour.

5. Machine à ficeler selon l'une des revendications 1 à 3, caractérisée en ce que les moyens de transport (10) peuvent être entraînés avec une vitesse périphérique correspondant à la vitesse de transport des bandes transporteuses d'alimentation (1) et d'évacuation (4).

6. Machine à ficeler selon la revendication 5, caractérisée en ce que les moyens de transport (10) sont formés d'au moins une bande sans fin transporteuse (30), qui est conduite, dans l'alignement de la bande transporteuse d'alimentation (1), sur un rouleau d'entrée (11) situé sur le bâti (5) et un premier rouleau de retour (12), disposé près de l'ensemble de ficelage (6) devant le plan de ficelage, puis vers le bas, autour du dispositif de fermeture (9) de l'ensemble de ficelage (6), sur au moins un rouleau de détour (13, 14, 15, 16), situé près de l'ensemble de ficelage (6), puis vers le haut sur un second rouleau de détour (17) disposé dans l'alignement de la bande transporteuse, derrière le plan de ficelage et situé près de l'ensemble de ficelage (6) et, dans l'alignement de la bande transporteuse, sur un rouleau de sortie (18) situé sur le bâti (5), la bande transporteuse (30) ne portant plus de paquets étant ensuite renvoyée au rouleau d'entrée (11) par l'intermédiaire d'au moins un rouleau de renvoi (19, 20), situé près du bâti (5) sous l'ensemble de ficelage (6).

7. Machine à ficeler selon la revendication (6), caractérisée en ce que, près du cadre (26) de l'ensemble de ficelage (6), sont disposés successivement, le premier rouleau de retour (12), dans le voisinage du bord supérieur du cadre (26) tourné vers la bande transporteuse d'alimentation (1), un premier rouleau supérieur de détour (13), dans le voisinage du bord inférieur du cadre (26) tourné vers la bande transporteuse d'alimentation (1), un premier rouleau inférieur de détour (14), dans le voisinage du bord inférieur du cadre (26) tourné vers la bande transporteuse d'évacuation (4), un second rouleau inférieur de détour (15), dans le voisinage du bord supérieur du cadre (26) tourné vers la bande transporteuse d'évacuation (4), un second rouleau supérieur de détour (16) et derrière le plan de ficelage, un second rouleau de retour (17).

8. Machine à ficeler selon l'une des revendications 1 à 7, caractérisée en ce que, entre le bâti (5) et l'ensemble de ficelage (6), guidé de manière à coulisser, est disposé au moins un ensemble cylindre-piston fonctionnant à la pression.

9. Machine à ficeler selon l'une des revendications 1 à 7, caractérisée en ce que entre le bâti (5) et l'ensemble de ficelage (6), guidé de manière à coulisser, est disposé au moins un entraînement à tige actionnable par moteur électrique.

10. Machine à ficeler selon l'une des revendications 1 à 9, caractérisée en ce que l'ensemble de ficelage (6) coulissant est muni d'une bande transporteuse centrale (30) et de deux bandes transporteuses latérales (30'), de sorte que les rouleaux de retour (12', 17') des bandes transporteuses latérales (30') sont plus proches du plan de ficelage que les rouleaux de retour (12, 17) de la bande transporteuse centrale (30).
